# FASCICULE DE BREVET EUROPEEN

(11) **EP 3 267 829 B1**
(45) Date de publication et mention de la délivrance du brevet: **23.10.2019**
(21) Numéro de dépôt: 16709455.6
(22) Date de dépôt: 11.03.2016
(51) Int. Cl.: A43B 13/36, A43B 21/36, A43B 21/39, A43B 21/40, A43B 21/42

(54) **CHAUSSURE DOTÉE DE SEMELLES AMOVIBLES**
SCHUH MIT ABNEHMBAREN SOHLEN
SHOE PROVIDED WITH REMOVABLE SOLES

(30) Priorité: 13.03.2015 BE 201505139
(43) Date de publication de la demande: 17.01.2018
(73) Titulaire: Femmes Tout Terrain, 4800 Verviers (BE)
(72) Inventeur: WILKET, Melissa, 4800 Verviers (BE)
(74) Mandataire: Pronovem
(86) Numéro de dépôt international: PCT/EP2016/055312
(87) Numéro de publication internationale: WO 2016/146531

(56) Documents cités:
- WO-A1-2006/031005
- WO-A1-2015/024534
- FR-A1- 2 924 311
- FR-A1- 3 000 875
- KR-A- 20100 050 274
- US-A1- 2001 052 195
- US-A1- 2013 247 413
- US-A1- 2013 312 285
- US-A1- 2014 137 436
- US-A1- 2015 040 434

## Description

### Objet de l'invention

La présente invention concerne une chaussure à talon bas qui peut être rapidement convertie en chaussure à talon haut et vice versa, à travers un système de semelles amovibles.

### État de la technique

Dans le domaine de la chaussure, il existe un grand nombre de brevets portant sur des chaussures ayant des talons interchangeables de manière à convertir une chaussure à talon bas en une chaussure à talon haut.

Le brevet US 5,675,916 décrit une chaussure à talons interchangeables dans laquelle le talon est vissé dans la partie arrière de la chaussure.

Cependant, dans ces brevets antérieurs, l'extrémité du talon de la chaussure est munie de moyens de montage sur lesquels les talons de différentes hauteurs peuvent être attachés.

Outre le manque d'esthétique de la chaussure dû à la présence de ces moyens de fixation, un tel dispositif présente le problème fonctionnel suivant. Lorsque l'on passe d'un talon bas vers un talon haut (ou inversement), il n'est pas tenu compte du changement de courbure de la chaussure qui doit s'adapter à la courbure du pied. Cela est particulièrement problématique pour les chaussures fermées et rigides.

En effet, lorsque l'on passe d'un talon bas où l'adhérence au sol est optimale vers un talon haut, la chaussure s'inclinera vers l'avant, l'adhérence au sol n'étant plus optimale à l'avant de la chaussure. Inversement, lorsque l'on passe d'un talon haut où l'adhérence au sol est optimale vers un talon bas, la chaussure s'inclinera en redressant l'avant de la chaussure, la rendant courbe. Dans les deux cas de figure, l'adhérence au sol n'est pas optimale pour au moins une position du talon soit haut soit bas.

Le brevet US 5,347,730 a proposé une solution à ce problème. Il se rapporte à un dispositif apte à convertir une chaussure à talon bas en chaussure à talon haut. Dans ce dispositif, le talon bas est fixé de manière permanente à la chaussure et comporte des moyens de fixation à un talon haut amovible. Ce document divulgue une bande extensible incorporée dans la semelle de la chaussure qui, lorsque la chaussure est modifiée entre un talon haut et bas, peut être ajustée manuellement par la flexion de la semelle à un niveau de talon bas ou haut de sorte que la tige maintient la forme de la chaussure correspondant à l'état du talon soit haut soit bas.

La demande brevet US 2014/0215852 A1 propose une chaussure confortable à talon bas dont la semelle en cuir souple permet une flexion de la chaussure et comporte un renforcement à l'endroit de courbure afin de soutenir la voute plantaire du porteur. Le talon comporte un système d'attache complémentaire à celui d'un talon haut amovible.

La demande brevet US2014/0137436 propose aussi une chaussure à talon haut avec des semelles de marche échangeables.

Enfin, s'il est nécessaire de pouvoir adapter la forme de la tige et de la semelle au contact de la plante du pied à la courbure, fonction de la hauteur du talon, dans le cas de talon haut, il est aussi indispensable de maintenir une rigidité importante de la semelle pour éviter une rotation du talon par rapport à la verticale. L'art antérieur ne permet pas de résoudre ces deux impératifs simultanément.

### Buts de l'invention

La présente invention vise à fournir une chaussure permettant de passer d'un talon bas à un talon haut sans présenter les inconvénients de l'état de la technique.

La chaussure de l'invention présente les caractéristiques techniques permettant d'adapter la courbure de la chaussure à la courbure du pied lorsque l'on passe d'un talon bas à un talon haut ou inversement en assurant une bonne adhérence au sol et le respect de la morphologie du pied quelle que soit la hauteur du talon.

La chaussure de l'invention doit aussi permettre un soutien suffisant de la voute plantaire et éviter la rotation du talon.

### Principaux éléments caractéristiques de l'invention

Un premier aspect de la présente invention se rapporte à une chaussure adaptable en hauteur comportant :
- une semelle souple comprenant un moyen de fixation à l'avant de la semelle souple et un moyen de fixation à l'arrière de la semelle souple ainsi qu'une tige; et
- au moins une première semelle de marche rigide interchangeable avec une seconde semelle de marche rigide, la seconde semelle de marche rigide ayant un talon de hauteur différente de celui de la première semelle de marche rigide, chaque semelle de marche rigide s'étendant sur toute la longueur du pied et comprenant un moyen de fixation à l'avant de la semelle rigide complémentaire du moyen de fixation à l'avant de la semelle souple et un moyen de fixation à l'arrière de la semelle rigide complémentaire du moyen de fixation à l'arrière de la semelle souple, au moins une des semelles de marche rigide comprenant un talon d'au moins 3 cm de haut, de préférence d'au moins 5 cm de haut.

Des modes d'exécution préférés de l'invention comprennent en outre en combinaison une ou plusieurs des caractéristiques suivantes:
- au moins une des semelles de marche rigides comprend un cambrion, comprenant de préférence un matériau sélectionné parmi le groupe consistant en métal, bois et résine thermo durcie de préférence renforcée par des fibres, de préférence de verre ou de carbone ;
- la première semelle de marche rigide présente une cambrure différente de celle de la seconde semelle de marche rigide ;
- la semelle souple comporte en outre un moyen de fixation essentiellement au milieu de la semelle et la semelle de marche rigide comprend un moyen de fixation essentiellement au milieu de la semelle rigide complémentaire du moyen de fixation essentiellement au milieu de la semelle souple. De préférence, ces moyens de fixation essentiellement au milieu de la semelle sont, de manière interchangeable, une fixation mâle apte à coulisser dans une gouttière complémentaire. De plus, ils s'étendent sur 5 à 80% de la longueur de la semelle, de préférence sur 10 à 50%;
- les moyens de fixation de la semelle souple et les moyens de fixation des semelles de marche rigides comportent en outre un élément de jonction apte à relier les moyens de fixation correspondant entre eux ;
- le moyen de fixation à l'avant de la semelle souple est une bordure mâle en périphérie de la semelle souple apte à se glisser dans une encoche femelle du moyen de fixation à l'avant de la semelle rigide. De préférence, la bordure mâle et son complément encoche femelle s'étendent sur au moins 5 cm de l'avant de la semelle ;
- le moyen de fixation à l'arrière de la semelle souple et le moyen de fixation à l'arrière de la semelle rigide sont un système d'emboîtage élastique complémentaire par clips ;
- l'épaisseur de la semelle souple est comprise entre 1 et 10 mm ;
- l'épaisseur de la semelle de marche rigide est comprise entre 1 et 150 mm ;
- la semelle souple est une semelle orthopédique
- la chaussure comporte en outre une semelle de protection ou une semelle orthopédique ;
- la chaussure est fermée et la tige comporte de préférence un élément expansible à un point de pivot entre la partie de la semelle rigide adhérant au sol et la partie s'en détachant ;
- les semelles de marche rigides comprennent de préférence des éléments de tige partiels, de préférence à l'arrière, de façon à apporter un maintien plus important du talon, et éventuellement de la cheville.

### Brève description des figures

La figure 1 représente des vues de profil de chaussures ouvertes selon l'invention dans lesquelles une semelle souple comprenant la tige est combinée avec une semelle de marche rigide comprenant alternativement un talon haut (figure 1A) ou bas (figure 1B).
La figure 2A représente une vue du dessus d'une chaussure de l'invention dans laquelle la tige n'est pas représentée. Les semelles sont fixées l'une à l'autre par l'intermédiaire de moyens de fixations complémentaires localisés à l'avant de la semelle et à l'arrière. Une vue en coupe selon l'axe A-A est représentée à la figure 2B.
La figure 3A représente une vue du dessus d'une semelle souple selon l'invention comprenant des moyens de fixation à l'avant et à l'arrière de la semelle. Une vue en coupe selon l'axe B-B est représentée à la figure 3B.
La figure 4A représente une vue du dessus d'une semelle de marche rigide selon l'invention comprenant des moyens de fixation à l'avant et à l'arrière de la semelle. Une vue en coupe selon l'axe C-C est représentée à la figure 4B.
La figure 5A représente une vue du dessus d'une chaussure de l'invention dans laquelle la tige n'est pas représentée. Les semelles sont fixées l'une à l'autre par l'intermédiaire de moyens de fixation à l'avant, au milieu et à l'arrière de la semelle. Une vue en coupe selon l'axe D-D est représentée à la figure 5B et une vue en coupe selon l'axe D'-D' est présentée à la figure 5A.
La figure 6A représente une vue du dessus d'une semelle souple selon l'invention comprenant des moyens de fixation à l'avant, au milieu et à l'arrière de la semelle. Une vue en coupe selon l'axe E-E est représentée à la figure 6B.
La figure 7A représente une vue du dessus d'une semelle de marche rigide selon l'invention comprenant des moyens de fixation à l'avant, au milieu et à l'arrière de la semelle. Une vue en coupe selon l'axe F-F est représentée à la figure 7B.
La figure 8 représente des vues de profil de chaussures fermées de type escarpin selon l'invention. La tige comporte un élément élastique au niveau de la courbure de la chaussure. La semelle souple comprenant la tige est combinée avec une semelle de marche rigide comprenant alternativement un talon haut (figure du haut) ou un talon bas (figure du bas).

### Description détaillée de l'invention

### Définitions

Le semelage comprend les différents éléments qui se trouvent entre le pied et le sol.

Par « essentiellement au milieu », nous entendons dans la présente invention une zone centrale, comprise dans la cambrure de la chaussure, dans la zone normalement hors contact avec le sol, située entre le talon à l'arrière et la zone avant de contact avec le sol.

La « semelle de marche » est la partie en contact avec le sol. Elle est classiquement fixée selon le cas à la première de montage (soudé), la semelle intercalaire ou directement à la tige (montage de mocassin). Dans le cadre de l'invention, la semelle de marche correspond à la semelle de marche rigide. Elle est fixée de façon amovible à la première de montage. Par « rigide » on entend que la semelle est constituée d'un matériau lui conférant une certaine rigidité par opposition à une semelle de type souple. La rigidité d'un matériau dépend de son module de Young. Le module de Young (MY) est la contrainte mécanique qui engendrerait un allongement de 100 % de la longueur initiale d'un matériau (il doublerait donc de longueur), si l'on pouvait l'appliquer réellement. Dans les faits, le matériau se déforme de façon permanente, ou se rompt, bien avant que cette valeur ne soit atteinte. Un matériau dont le module d' Young est très élevé est dit rigide. L'acier (MY = 200 Gpa ou gigapascal), le diamant (MY = 1000 Gpa), sont des matériaux très rigides, le bois (MY du chêne = 12 Gpa) l'est moins. Les matières plastiques et organiques, les mousses sont généralement peu rigides, on dit qu'elles sont souples, élastiques ou flexibles (pour un effort de flexion). La semelle de marche rigide est de préférence constituée d'un matériau plastique ou composite rigide éventuellement enrichi de fibre de carbone afin d'en augmenter la rigidité (module de Young pour la fibre de carbone haute résistance = 240 Gpa). La semelle de marche peut également être composée de bois.

La « première de montage » est la partie sur laquelle vient se monter la tige. Dans le cadre de l'invention, la première de montage correspond à la semelle souple. La semelle souple est de préférence constituée d'un matériau flexible tel que le caoutchouc naturel ou synthétique (MY compris entre 0,007 et 0,004 Gpa), le polyéthylène (MY compris entre 0,2 et 0,7 Gpa), le polyuréthane (MY compris entre 0,002 et 0,02 Gpa).

Dans le cadre de l'invention on peut considérer qu'un matériau est considéré comme rigide si son module de Young est supérieur à 1 Gpa et souple si son module de Young est inférieur à 1 Gpa. De préférence, le module de Young de la semelle rigide est supérieur à 5GPa. En particulier, le cambrion présente de préférence un module supérieur à 5GPa, tandis que le reste de la semelle de marche présente un module plus souple (par exemple compris entre 1 et 5GPa).

La « première de propreté » est une fine lamelle en cuir qui est collée sur la première de montage et qui est d'une finition poussée. Elle est en contact direct avec le pied. On y grave souvent la marque du fabricant ou du détaillant et la pointure. On peut glisser en dessous une fine couche de mousse pour améliorer le confort. Lorsqu'elle ne recouvre que la partie arrière de la chaussure, elle s'appelle talonnière.

La « trépointe » est une petite bande de cuir qui est cousue ou collée sur le pourtour de la chaussure et qui recouvre la partie basse de la tige sur quelques millimètres. Elle peut être décorative avec un bord découpé de manière fantaisie. Dans les chaussures habillées, lorsqu'elle ne fait qu'une bosse pour cacher la jonction de la tige et la semelle, elle s'appelle trépointe bourrelet.

Le « cambrion » est une tige en bois (pour ne pas rouiller), en métal ou en résine qui maintient la courbe de la cambrure en avant du talon. Sur certains modèles très hauts, celui-ci peut être très épais. Il a un rôle très important dans le confort de la chaussure.

En particulier, la semelle rigide de l'invention doit permettre de maintenir le talon haut parfaitement vertical, afin d'éviter une torsion de la cheville, ou, de façon plus générale un déséquilibre de l'utilisateur. La semelle rigide doit donc à la fois empêcher les mouvements de torsion et les mouvements de flexion. Pour ce faire, la semelle rigide de l'invention comprend de préférence un cambrion.

Le « talon » donne de la hauteur à l'arrière des chaussures.

Le « bon bout » est la fine couche de gomme ou de plastique qui se trouve sous le talon (pour les femmes) ou à l'arrière du talon (pour les hommes) et qui est destiné à être changé lorsqu'il est usé.

La « tige » est la partie extérieure de la chaussure qui recouvre le pied. Elle est composée de plusieurs parties.

« L'empeigne » ou la claque est le morceau de peausserie ou de tissu qui se trouve sur l'avant-pied. Les « quartiers » sont les parties intérieures et extérieures de la chaussure.

La « baguette » est l'étroite bande de cuir qui vient cacher, sur le talon, le cas échéant, la couture qui rassemble les deux quartiers.

Des « moyens de fermeture » viennent agrémenter la tige pour permettre de passer le pied dans la chaussure puis de le maintenir en place. Ils ont donc une fonction de confort mais également esthétique car ils donnent à chaque chaussure un style différent.

Sur la figure 1 sont représentées des vues de profil de chaussures 1 ouvertes selon l'invention dans lesquelles une semelle souple 2 comprenant une tige 10 (composée d'une empeigne 17 et d'un quartier 18) est combinée en alternance avec une semelle de marche rigide 3,3' comprenant un talon 11 haut (figure 1A) ou bas (figure 1B). La semelle rigide 3,3' est amovible et couvre toute la longueur du pied. Elle s'adapte parfaitement à la courbure du pied et l'adhérence au niveau du sol est optimale.

La figure 2A représente une vue du dessus d'une chaussure de l'invention selon un premier mode d'exécution. La tige n'est pas représentée de manière à ce que les moyens de fixation soient visibles. Les semelles 2,3 sont fixées l'une à l'autre par l'intermédiaire de moyens de fixation complémentaires localisés à l'avant de la semelle 4,7 et à l'arrière 6,9. Une vue en coupe selon l'axe A-A est représentée à la figure 2B.

La semelle souple 2 représentée à la figure 3A comporte un premier moyen de fixation à l'avant de la semelle 4 et un premier moyen de fixation à l'arrière de la semelle 6. Une vue en coupe selon l'axe B-B est représentée à la figure 3B.

La semelle de marche rigide 3 représentée à la figure 4A comporte un premier second de fixation à l'avant de la semelle 7 et un second moyen de fixation à l'arrière de la semelle 9. Une vue en coupe selon l'axe C-C est représentée à la figure 4B.

Le moyen de fixation 4 situé à l'avant de la semelle souple 2 consiste par exemple en une bordure mâle 14 couvrant le pourtour de la semelle apte à se glisser dans une encoche femelle 15, second moyen de fixation complémentaire 7 de la semelle rigide 3.

Les moyens de fixation complémentaires 6,9 situés à l'arrière des semelles 2,3 correspondent par exemple à un système d'emboîtage élastique par clips. C'est par exemple le cas d'un élément arrondi se trouvant sur la semelle souple 2 qui est apte à se clipser dans une encoche complémentaire se trouvant sur la semelle de marche rigide 3. Les moyens de fixation 6,9 peuvent également comporter un élément de jonction 19 les reliant entre eux. Un exemple d'élément de jonction 19 est représenté sur la figure 4A et 4B. Sa partie inférieure vient coulisser dans une encoche de la semelle rigide 3 et sa partie supérieure vient se clipser dans une encoche complémentaire localisée dans la semelle souple 2.

La figure 5A représente une vue du dessus d'une chaussure de l'invention selon un deuxième mode d'exécution. La tige n'est pas représentée de manière à ce que les moyens de fixation soient visibles. Les semelles 2,3 sont fixées l'une à l'autre par l'intermédiaire de moyens de fixation complémentaires localisés à l'avant de la semelle 4,7, essentiellement au milieu 5,8 et à l'arrière 6,9. Une vue en coupe selon l'axe D'-D' montre que le premier moyen de fixation 5 situé essentiellement au milieu de la semelle souple 2 est par exemple une fixation mâle 12 apte à coulisser dans une gouttière 13, second moyen de fixation complémentaire 8 de la semelle rigide 3. Une vue en coupe selon l'axe D-D est représentée à la figure 5B.

La semelle souple 2 représentée à la figure 6A comporte un premier moyen de fixation à l'avant de la semelle 4, un premier moyen de fixation au milieu de la semelle 5 et un premier moyen de fixation à l'arrière de la semelle 6. Une vue en coupe selon l'axe E-E est représentée à la figure 6B.

La semelle de marche rigide 3 représentée à la figure 7A comporte un premier second de fixation à l'avant de la semelle 7, un second élément de fixation au milieu de la semelle 8 et un second moyen de fixation à l'arrière de la semelle 9. Une vue en coupe selon l'axe F-F est représentée à la figure 7B.

La figure 8 représente des vues de profil de chaussures 1 fermées selon l'invention. La tige 10 comporte un élément expansible 16 au point de pivot entre la partie de la semelle rigide 3 adhérant au sol et la partie s'en détachant. Cet élément expansible, composé d'un polymère présentant des propriétés élastiques tel qu'un élastomère, permet d'ajuster la tige à la courbure du pied en évitant un surplus de matière de la tige (pli) en présence d'un talon haut ou un étirement la fragilisant en présence d'un talon bas. La semelle souple 2 comprenant la tige 10 est combinée avec une semelle de marche rigide 3 comprenant alternativement un talon 11 haut (figure du haut) ou un talon bas (figure du bas).

### Principaux avantages de l'invention

Le fait que toute la semelle rigide soit amovible et pas uniquement le talon apporte plusieurs avantages qui sont résumés ci-après :
- Le fait d'avoir une semelle rigide qui couvre tout le pied permet d'avoir des systèmes d'attache à trois endroits différents et ainsi améliorer la stabilité de la chaussure par rapport à un talon seul;
- Le fait d'avoir une semelle rigide qui couvre tout le pied permet de faire varier le dessin de la semelle à loisir de manière à répondre à des demandes fonctionnelles ou esthétiques. Par exemple la semelle pourrait comporter un revêtement antidérapant en hiver et un revêtement lisse en été. De plus, la semelle pourrait présenter des couleurs et textures variées (comportant un talon compensé par exemple) afin de répondre aux critères de la mode du moment.
- L'invention permet également de pouvoir s'entrainer au port d'un talon pour des personnes qui n'y sont pas habituées et de repasser aisément à un talon plat.
- Cela permet de garder un style homogène malgré une variation de hauteur de semelle tant au niveau du talon que de l'entièreté de la semelle puisque la tige est la même.
- L'invention est combinable avec des semelles orthopédiques qui recouvrent nécessairement toute la longueur du pied. La semelle orthopédique pourrait être combinée avec des semelles de marche rigides présentant des variantes esthétiques ou fonctionnelles;
- La semelle amovible permet de respecter les dimensions du pied en réduisant les tensions exercées sur lui lors d'un changement de hauteur mais également grâce à son adaptation à l'inclinaison du pied et sa compatibilité avec des semelles orthopédiques. En somme l'invention permet de respecter la morphologie du pied à travers chaque combinaison désirée.
- Le fait que toute la semelle soit amovible permet de garantir une très bonne adhérence au sol quelle que soit la hauteur du talon.

### Liste des symboles de référence

- 1.: Chaussure
- 2.: Semelle souple
- 3.: (3,3') Semelle de marche rigide
- 4.: Moyen de fixation à l'avant de la semelle souple
- 5.: Moyen de fixation essentiellement au milieu de la semelle souple
- 6.: Moyen de fixation à l'arrière de la semelle souple
- 7.: Moyen de fixation à l'avant de la semelle rigide
- 8.: Moyen de fixation essentiellement au milieu de la semelle rigide
- 9.: Moyen de fixation à l'arrière de la semelle rigide
- 10.: Tige
- 11.: Talon
- 12.: Fixation mâle
- 13.: Gouttière
- 14.: Bordure mâle
- 15.: Encoche femelle
- 16.: Élément expansible
- 17.: Empeigne
- 18.: Quartier
- 19.: Élément de jonction

## Revendications

1. Chaussure (1) adaptable en hauteur telle qu'elle comporte :
- une semelle souple (2) comprenant un moyen de fixation à l'avant (4) de la semelle souple et un moyen de fixation à l'arrière(6) de la semelle souple ainsi qu'une tige (10);
- au moins une première semelle de marche rigide (3') interchangeable avec une deuxième semelle de marche rigide (3), la deuxième semelle de marche rigide ayant un talon (11) de hauteur différente de celui de la première semelle de marche rigide (3), chaque semelle de marche rigide (3,3') s'étendant, en utilisation, sur toute la longueur du pied et comprenant un moyen de fixation à l'avant(7) de la semelle rigide complémentaire du moyen de fixation à l'avant de la semelle souple (4) et un moyen de fixation à l'arrière(9) de la semelle rigide complémentaire du moyen de fixation à l'arrière(6) de la semelle souple, au moins une des semelles de marche rigides comprenant un talon haut d'au moins 3cm.

2. Chaussure (1) selon la revendication 1, **caractérisée en ce que** la semelle souple (2) comporte en outre un moyen de fixation essentiellement au milieu de la semelle (5) et **en ce que** la semelle de marche rigide (3,3') comprend un moyen de fixation essentiellement au milieu de la semelle de marche rigide (8) complémentaire du moyen de fixation essentiellement au milieu de la semelle souple (5).

3. Chaussure (1) selon la revendication 2, **caractérisée en ce que** le moyen de fixation essentiellement au milieu de la semelle souple (5) et le second moyen de fixation essentiellement au milieu de la semelle de marche rigide (8) sont, de manière interchangeable, une fixation mâle (12) apte à coulisser dans une gouttière (13) complémentaire.

4. Chaussure (1) selon la revendication 2 ou 3, **caractérisée en ce que** le premier moyen de fixation essentiellement au milieu de la semelle souple (5) s'étend sur 5 à 80% de la longueur de la semelle.

5. Chaussure (1) selon l'une quelconque des revendications précédentes, **caractérisée en ce que** le moyen de fixation (4,5,6) de la semelle souple et le moyen de fixation (7,8,9)de la semelle de marche rigide comportent en outre un élément de jonction (19) apte à relier les deux moyens de fixation entre eux.

6. Chaussure (1) selon l'une quelconque des revendications précédentes, **caractérisée en ce que** le moyen de fixation à l'avant de la semelle souple (4) est une bordure mâle (14) en périphérie de la semelle souple (2) apte à se glisser dans une encoche femelle (15) du moyen de fixation à l'avant de la semelle rigide (7).

7. Chaussure (1) selon la revendication 6, **caractérisée en ce que** la bordure mâle (14) et son complément encoche femelle (15) s'étendent sur au moins 5 cm de l'avant de la semelle.

8. Chaussure (1) selon l'une quelconque des revendications précédentes, **caractérisée en ce que** le moyen de fixation à l'arrière de la semelle souple (6) et le moyen de fixation à l'arrière de la semelle rigide (9) sont un système d'emboîtage élastique complémentaire par clips.

9. Chaussure (1) selon l'une quelconque des revendications précédentes, **caractérisée en ce que** au moins une des semelles de marche rigides comprend un cambrion..

10. Chaussure (1) selon la revendication 9, **caractérisée en ce que** le cambrion, comprend un matériau sélectionné parmi le groupe consistant en métal, bois et résine thermo durcie de préférence renforcée par des fibres.

11. Chaussure (1) selon l'une quelconque des revendications précédentes, **caractérisée en ce que** la semelle souple (2) est une semelle orthopédique.

12. Chaussure (1) selon l'une quelconque des revendications précédentes, **caractérisée en ce qu'**elle comporte en outre une semelle de protection ou une semelle orthopédique.

13. Chaussure (1) selon l'une quelconque des revendications précédentes, **caractérisée en ce que** la chaussure est fermée.

14. Chaussure (1) selon la revendication 13, **caractérisée en ce que** la tige (10) comporte un élément expansible (16) à un point de pivot entre la partie de la semelle rigide (3) adhérant au sol et la partie s'en détachant.

## Patentansprüche

1. Schuh (1), der in der Höhe angepasst werden kann, so dass er Folgendes umfasst:
- eine flexible Sohle (2), umfassend ein Fixierungsmittel an der Vorderseite (4) der flexiblen Sohle und ein Fixierungsmittel an der Hinterseite (6) der flexiblen Sohle sowie einen Stift (10);
- mindestens eine erste starre Laufsohle (3'), die mit einer zweiten starren Laufsohle (3) ausgetauscht werden kann, wobei die zweite starre Laufsohle einen Absatz (11) mit einer verschiedenen Höhe als derjenigen der ersten starren Laufsohle (3) aufweist, wobei sich jede starre Laufsohle (3, 3') bei Verwendung über die gesamte Länge des Fußes erstreckt und ein Fixierungsmittel an der Vorderseite (7) der starren Sohle komplementär zum Fixierungsmittel an der Vorderseite (4) der flexiblen Sohle und ein Fixierungsmittel an der Hinterseite (9) der starren Sohle komplementär zum Fixierungsmittel an der Hinterseite (6) der flexiblen Sohle umfasst, wobei mindestens eine der starren Laufsohlen einen Absatz mit einer Höhe von mindestens 3 cm umfasst.

2. Schuh (1) nach Anspruch 1, **dadurch gekennzeichnet, dass** die flexible Sohle (2) außerdem ein Fixierungsmittel im Wesentlichen in der Mitte der Sohle (5) umfasst, und dadurch, dass die starre Laufsohle (3, 3') ein Fixierungsmittel im Wesentlichen in der Mitte der starren Laufsohle (8) komplementär zum Fixierungsmittel im Wesentlichen in der Mitte der flexiblen Sohle (5) umfasst.

3. Schuh (1) nach Anspruch 2, **dadurch gekennzeichnet, dass** das Fixierungsmittel im Wesentlichen in der Mitte der flexiblen Sohle (5) und das zweite Fixierungsmittel im Wesentlichen in der Mitte der starren Laufsohle (8) auf austauschbare Weise eine Außenfixierung (12) sind, die ausgelegt ist, um in einer komplementären Rinne (13) zu gleiten.

4. Schuh (1) nach Anspruch 2 oder 3, **dadurch gekennzeichnet, dass** sich das erste Fixierungsmittel im Wesentlichen in der Mitte der flexiblen Sohle (5) auf 5 bis 80 % der Länge der Sohle erstreckt.

5. Schuh (1) nach einem der vorhergehenden Ansprüche, **dadurch gekennzeichnet, dass** das Fixierungsmittel (4, 5 ,6) der flexiblen Sohle und das Fixierungsmittel (7, 8, 9) der starren Laufsohle außerdem ein Verbindungselement (19) umfassen, das ausgelegt ist, um die zwei Fixierungsmittel untereinander zu verbinden.

6. Schuh (1) nach einem der vorhergehenden Ansprüche, **dadurch gekennzeichnet, dass** das Fixierungsmittel an der Vorderseite der flexiblen Sohle (4) eine Außenumrandung (14) am Umfang der flexiblen Sohle (2) ist, die ausgelegt ist, in einer Innennut (15) des Fixierungsmittels an der Vorderseite der starren Sohle (7) zu gleiten.

7. Schuh (1) nach Anspruch 6, **dadurch gekennzeichnet, dass** sich die Außenumrandung (14) und ihre komplementäre Innennut (15) auf mindestens 5 cm der Vorderseite der Sohle erstrecken.

8. Schuh (1) nach einem der vorhergehenden Ansprüche, **dadurch gekennzeichnet, dass** das Fixierungsmittel an der Hinterseite der flexiblen Sohle (6) das Fixierungsmittel an der Hinterseite der starren Sohle (9) ein System der komplementären elastischen Zusammenfügung durch Clips ist.

9. Schuh (1) nach einem der vorhergehenden Ansprüche, **dadurch gekennzeichnet, dass** mindestens eine der starren Laufsohlen einen Schaft umfasst.

10. Schuh (1) nach Anspruch 9, **dadurch gekennzeichnet, dass** der Schaft ein Material umfasst, ausgewählt aus der Gruppe, bestehend aus Metall, Holz und wärmegehärtetem Harz, vorzugsweise verstärkt durch Fasern.

11. Schuh (1) nach einem der vorhergehenden Ansprüche, **dadurch gekennzeichnet, dass** die flexible Sohle (2) eine orthopädische Sohle ist.

12. Schuh (1) nach einem der vorhergehenden Ansprüche, **dadurch gekennzeichnet, dass** er außerdem eine Schutzsohle oder eine orthopädische Sohle umfasst.

13. Schuh (1) nach einem der vorhergehenden Ansprüche, **dadurch gekennzeichnet, dass** der Schuh geschlossen ist.

14. Schuh (1) nach Anspruch 13, **dadurch gekennzeichnet, dass** der Stift (10) ein ausziehbares Element (16) an einem Schwenkpunkt zwischen dem Teil der starren Sohle (3), der am Boden haftet, und dem Teil, der sich davon ablöst, umfasst.

## Claims

1. A shoe (1) of adaptable height such that it comprises:
- a flexible insole (2) comprising a fastening means at the front (4) of the flexible insole and a fastening means at the rear (6) of the flexible insole as well as a rod (10);
- at least one first rigid outsole (3') that is interchangeable with a second rigid outsole (3), the second rigid outsole having a heel (10) of different height from that of the first rigid outsole (3), each rigid outsole (3, 3') extending, during use, over the entire length of the foot and comprising a fastening means at the front (7) of the rigid insole that is complementary to the fastening means at the front of the flexible insole (4) and a fastening means at the rear (9) of the rigid insole that is complementary to the fastening means at the rear (6) of the flexible insole, at least one of the rigid outsoles comprising a heel of at least 3 cm.

2. The shoe (1) according to Claim 1, **characterized in that** the flexible insole (2) further comprises a fastening means essentially in the middle of the insole (5) and **in that** the rigid outsole (3, 3') comprises a fastening means essentially in the middle of the rigid outsole (8) that is complementary to the fastening means essentially in the middle of the flexible insole (5).

3. The shoe (1) according to Claim 2, **characterized in that** the fastening means essentially in the middle of the flexible insole (5) and the second fastening means essentially in the middle of the rigid outsole (8) are, interchangeably, a male fastener (12) intended to slide in a complementary trough (13).

4. The shoe (1) according to Claim 2 or Claim 3, **characterized in that** the first fastening means essentially in the middle of the flexible insole (5) extends over 5 to 80% of the length of the insole.

5. The shoe (1) according to any one of the preceding claims, **characterized in that** the fastening means (4, 5, 6) of the flexible insole and the fastening means (7, 8, 9) of the rigid outsole further comprise a junction element (19) intended to connect the two fastening means to one another.

6. The shoe (1) according to any one of the preceding claims, **characterized in that** the fastening means at the front of the flexible insole (4) is a male border (14) on the periphery of the flexible insole (2) intended to slide in a female notch (15) of the fastening means at the front of the rigid insole (7).

7. The shoe (1) according to Claim 6, **characterized in that** the male border (14) and its complementary female notch (15) extend over at least 5 cm from the front of the insole.

8. The shoe (1) according to any one of the preceding claims, **characterized in that** the fastening means at the rear of the flexible insole (6) and the fastening means at the rear of the rigid insole (9) are a complementary resilient nesting system by clips.

9. The shoe (1) according to any one of the preceding claims, **characterized in that** at least one of the rigid outsoles comprises a shank.

10. The shoe (1) according to Claim 9, **characterized in that** the shank comprises a material selected from the group consisting of metal, wood and thermosetting resin, preferably reinforced with fibers.

11. The shoe (1) according to any one of the preceding claims, **characterized in that** the flexible insole (2) is an orthopedic insole.

12. The shoe (1) according to any one of the preceding claims, **characterized in that** it further comprises a protective insole or an orthopedic insole.

13. The shoe (1) according to any one of the preceding claims, **characterized in that** the shoe is closed.

14. The shoe (1) according to Claim 13, **characterized in that** the rod (10) comprises an expansible element (16) at a pivot point between the part of the rigid insole (3) adhering to the ground and the part detaching therefrom.
